# EUROPÄISCHE PATENTSCHRIFT

(11) **EP 1 201 870 B1**
(45) Veröffentlichungstag und Bekanntmachung des Hinweises auf die Patenterteilung: **10.08.2005**
(21) Anmeldenummer: 01107694.0
(22) Anmeldetag: 28.03.2001
(51) Int. Cl.: E06B 3/673

(54) **Verfahren und Vorrichtung zur Montage von Sprossen in einem Rahmen**
Method and device for mounting bars and transoms in a frame
Méthode et dispositiv pour assembler des croissilons dans une châssis

(30) Priorität: 20.10.2000 DE 10052158
(43) Veröffentlichungstag der Anmeldung: 02.05.2002
(73) Patentinhaber: R & R Sondermaschinen GmbH, 90579 Langenzenn (DE)
(72) Erfinder: Apfelthaler, Harald, 90579 Langenzenn (DE)
(74) Vertreter: Volpert, Marcus

(56) Entgegenhaltungen:
- DE-U- 8 617 771
- US-A- 4 356 614
- US-A- 5 140 743
- US-A- 5 361 476
- US-A- 5 574 651

## Beschreibung

Die Erfindung betrifft einen viereckigen, rechtwinkligen Montagerahmen zur Montage von Sprossen und Sprossengittern in einem Abstandhalterrahmen von Isolierglasscheiben gemäß dem Oberbegriff des Anspruchs 1. Des weiteren betrifft die Erfindung ein Verfahren zur Montage von Sprossen bzw. Sprossengittern in einem Abstandhalterrahmen von Isolierglasscheiben gemäß Anspruch 12 unter Verwendung der beanspruchten Vorrichtung.

Aus dem Stand der Technik gemäß DE-U-8617771, US-A-5 361 476, US-A-5 140 743, US-A-5 574 651,US-A-4 356 614 und US-B-6 180 196 sind unterschiedliche Verfahren und Vorrichtungen zur Montage von Sprossen in einem Rahmen bekannt.

Das Einbringen von Sprossen und Sprossengittern in Abstandhalterrahmen von Isolierglasscheiben hat bisher mit Hilfe manuell betätigter Montagetische stattgefunden, auf denen die Abstandhalterrahmen fixiert wurden. Danach wurde die Sprosse bzw. das Sprossengitter eingelegt und mittels optischer Hilfslinien bzw. integrierter Maßbänder ausgerichtet und manuell befestigt, wobei zwischen den Sprossenenden bzw. Sprossengitterenden und der Innenseite des Abstandhalterrahmens Stopfenkörper, insbesondere Kunststoffstopfen, Verwendung fanden, auf die die Sprossen aufgesteckt wurden bzw. aufgesteckt waren. Die Befestigung der Sprossen des Sprossengitters am Abstandhalterrrahmen erfolgt mittels Befestigungsklammern oder Nägeln, die durch eine Druckluftpistole durch den Abstandhalter hindurchgeschossen und in den Kunststoffstopfen verankert wurden. Eine Befestigung mittels Schrauben war ebenfalls vorgesehen. Hierzu wurde der mit einem äußeren Flansch versehene Stopfen auf der Innenseite des Abstandhalterrahmens mit oder ohne Sprosse an der gewünschten Stelle angeschraubt. Der Befestigungsvorgang für die Sprosse bzw. das Sprossengitter erfolgte auf zwei Seiten. Danach wurde die gesamte Einheit gedreht, üblicherweise von Hand, und der Vorgang auf den restlichen zwei Seiten des Abstandhalterrahmens wiederholt. In den Fällen, in denen nicht sichergestellt war, daß die gegenüberliegenden Seiten des Abstandhalterrahmens gleich lang waren, mußte der Rahmen mit dem Sprossengitter zweimal gedreht werden, nämlich einmal um die Längs- und einmal um die Querachse des Rahmens.

Diese zeit- und damit kostenaufwendige, zumindest teilweise manuelle Bearbeitung mit Hilfe eines horizontalen Montagetisches soll nun erfindungsgemäß durch eine automatisierte Positionierung der Sprossen bzw. des Sprossengitters in bezug auf die Abstandhalterrahmen von Isolierglascheiben und der Anschraub- bzw. Anschußeinrichtungen wesentlich vereinfacht werden und damit zu einer fehlerfreien, automatisierten und elektronisch gesteuerten Montage von Sprossen bzw. Sprossengittern in Abstandhalterrahmen führen, ohne daß manuelle Positionierungs- und Einstellvorgänge vorgenommen werden müssen. Daher besteht die Erfindungsaufgabe insbesondere darin, eine entsprechende Vorrichtung mit einem zugehörigen Verfahren zu schaffen. Diese hätten u. a. den Vorteil, daß sie sich gewissermaßen nahtlos in eine bereits bestehende elektronisch gesteuerte Sprossenproduktion einfügen lassen, in der sämtliche Maßeinstellungen für die Säge zur Ablängung der Sprossenprofile, die Bohrvorrichtung und die Montage der abgelenkten Profilstücke zu Sprossengittern über ein EDV-Programm erfolgt.

Diese Aufgabe wird, was den Vorrichtungsteil der Erfindung anbelangt, gelöst durch einen vierseitigen, rechtwinkligen Montagerahmen gemäß Anspruch 1 und was den Verfahrensaspekt der Erfindung anbelangt durch ein Verfahren zur Montage gemäß Anspruch 12.

Im Gegensatz zum horizontalen Montagetisch bekannter Bauart verwendet die erfindungsgemäße Vorrichtung also einen schräg angestellten oder vertikal geneigten Montagerahmen mit auf diesem in Richtung der x-Achse und der y-Achse gelagerten Traversen, von denen wenigstens eine beweglich bzw einstellbar ist. Damit läßt sich ein in der Regel rechtwinkliger Abstandshalterrahmen an allen vier Ecken fixieren und ein Sprossengitter an allen vier Seiten des Rahmens gleichzeitig befestigen, wobei alle Positionierungsbewegungen der benötigten Halterungs-, Klemm-, Justier- und Positionierungseinrichtungen mit Hilfe von Schrittschalt- und/oder Steuermotoren programmgesteuert werden können.

Auf diese Weise lassen sich sowohl die bisher üblichen Fehlerquellen, verursacht durch menschliche Einflüsse, eliminieren als auch die Montagezeit erheblich verkürzen und darüber hinaus mit Hilfe von Schraubverbindungen zwischen Sprossen bzw. Sprossengitter und Abstandshalterrahmen das gesamte System stabiler gestalten und die Rahmendichtigkeit verbessern. Außerdem ist der Platzbedarf bei der Fertigung der mit Sprossen bzw. Sprossengitter versehenen Abstandshalterrahmen erheblich geringer als bisher. Darüber hinaus ergeben sich ökonomische Vorteile.

Gemäß der in den Unteransprüchen gekennzeichneten vorteilhaften Weiterbildungen der Erfindung lassen sich beispielsweise insbesondere folgende weitere Ausgestaltungen und Maßnahmen ergreifen.

Der Montagerahmen besteht aus zwei parallelen, im wesentlichen horizontal angeordneten, festen Rahmenkörpern und aus zwei parallelen, die beiden Rahmenkörper miteinander verbindenden und zu ihren rechtwinklig verlaufenden Längskörpern während die Traversen aus zwei auf den Rahmenkörpern, aufrechten Traversenkörpern bestehen, die zumindest teilweise verschiebbar gelagert sein können, und aus zwei zu ihnen rechtwinklig angeordneten, auf den Längskörpern zumindest vorzugeweise einstellbar gelagerten und mit den aufrechten Traversenkörpern rechte Winkel einschließenden, quer verlaufenden Traversenkörpern bestehen.

Die beiden quer verlaufenden Traversenkörper bilden zweckmäßigerweise eine obere und eine untere Traverse und sind ober- oder unterhalb der rechtwinklig zu ihnen verlaufenden aufrechten Traversenkörper angeordnet, die eine linke und eine rechte Traverse bilden.

Die Traversen können mit Positionierungs- und Zentrierungseinrichtungen in Form von Gleit- und Halterungsteilen versehen sein, die die Bearbeitung von Abstandshalterrahmen unterschiedlicher Größe sowie die in diesen anzuordnenden Sprossen bzw. Sprossengittern ermöglichen.

Darüber hinaus können die Traversenkörper mit in bezug auf die Abstandshalterrahmen und Sprossengitter verfahrbaren Anschraub- und/oder Anschußvorrichtungen versehen werden, mit denen die Sprossen bzw. Sprossengitter an den Abstandshalterrahmen durch Schrauben, Nägel oder Klammern befestigt werden. Sowohl die Traversenkörper als auch die Gleit- und Halterungsteile und die Anschraub- und/oder Anschußeinrichtungen lassen sich zweckmäßigerweise in Bezug auf die jeweilige Abstandshalterrahmengröße und die Position der in diesen einzubauenden Sprossen bzw. Sprossengitter durch Steuereinrichtungen gleichzeitig oder aufeinanderfolgend automatisch verstellen.

Schließlich hat es sich auch bewährt, die Anschraub- oder Anschußeinrichtungen als selbständig arbeitende und einstellbare Einheiten auszubilden, zu denen wenigstens eine Schraub- bzw. Anschußvorrichtung zum Einschrauben bzw. Anschießen von beispielsweise Spaxschrauben sowie ein verfahrbarer Abstandhalter-Niederhalter für die anzuschraubende bzw. anzuschießende Sprosse bzw. das anzuschraubende bzw. anzuschießende Sprossengitter gehören sowie eine Sprossen- und Abstandhalterauflage zur Vorpositionierung des Sprossenendes in bezug auf die Innenfläche des Abstandhalterprofils.

Des weiteren kann mit dem Niederhalter-Abstandhalter eine Klemmbackenvorrichtung zum Festklemmen der Sprosse bzw. des Sprossengitters in der Schraubbefestigungsposition bzw. Anschußposition in bezug auf den Abstandshalterrahmen zusammenwirken, durch die die Sprosse bzw. das Sprossengitter in Längsrichtung der Traversenkörper zumindest während des Anschraubvorgangs oder des Anschießens festklemmbar ist.

Die Erfindung wird nachfolgend anhand des in der Zeichnung dargestellten Ausführungsbeispiels näher erläutert. Es zeigen:
- Fig. 1: eine schematische, perspektivische Ansicht der Montagevorrichtung und
- Fig.2: eine schematische Detailansicht der in der Vorrichtung von Fig. 1 verwendeten verfahrbare Halterungsteile zur Positionierung und Zentrierung der Anschraubeinrichtungen in Bezug auf den Abstandhalterrahmen.

Die in Fig. 1 gezeigte Vorrichtung zur Montage von Sprossengittern 13 in einem Abtandhalterrahmen 4 von Isolierglasscheiben weist einen zur Vertikalen in einem Winkel α geneigten Montagerahmen 1 auf, der auf ihm beweglich gelagerte Traversen 2, 2'; 3, 3' aufnimmt, die zur Halterung und Bearbeitung von Abstandhalterrahmen 4 unterschiedlicher Größe und zugehöriger Sprossen bzw. Sprossengitter 13 sowie von Einrichtungen 9, 10, 11, 12 dienen, mit denen Sprossen bzw. Sprossengitter 13 in den Abstandhalterrahmen 4 insbesondere von Isolierglasscheiben justiert und befestigt werden können.

Dabei ist grundsätzlich darauf hinzuweisen, daß Sprossengitter der bei 13 gezeigten Art im Scheibenhohlraum einer aus zwei Glasscheiben bestehenden Isolierglasscheibe, die durch den Abstandprofilrahmen 4 voneinander getrennt gehalten werden, angeordnet ist. Die Befestigung eines solchen Sprossengitters geschieht durch Anschießen, insbesondere aber Anschrauben der Sprossen an der Innenseite des Abstandhalterrahmens 4. Dabei werden mit Hilfe der Einrichtungen 3, 10, 11 an den vorgesehenen Befestigungsstellen des Rahmens von außen Schrauben durch die Rahmenaußenwand eingeschraubt, die den Hohlprofilrahmen durchqueren und nicht direkt mit den Sprossen des Gitters in Verbindung treten, sondern in stirnseitig in den Sprossen sitzende Kunststoffstopfen 34 eintreten, die sich beim Eintritt der Schraube aufweiten und dadurch mit der Innenwand der Hohlprofilsprosse in feste Verbindung treten.

Bei den Vorrichtungen 9, 10, 11, 12 handelt es sich um sogenannte Halterungs- und Montagevorrichtungen, die, wie schematisch in Fig. 2 dargestellt, je aus einer Rahmenauflagevorrichtung 16, einer Klemmbackenvorrichtung 17 zum Festklemmen der in den Abstandhalterrahmen 4 einzubauenden Sprosse bzw. des Sprossenkreuzes 13, einer sowohl höhen- als auch seitenverstellbaren Schraubereinheit 22, die in Fig. 2 allgemein mit 14 bezeichnet ist und deren Kopf 31 auf die Außenseite des festgeklemmten und niedergehaltenen Abstandhalterrahmens 4 zwecks Anschraubens der Sprosse bzw. Sprossenkreuzes 13 auf der Rahmeninnenseite gegen den Rahmen 4 ausrichtbar ist, und einer mit einer Greifereinheit 27 verbundenen Abstandhalterrahmen-Niederhaltevorrichtung 15 bestehen, die zu diesem Zweck auf bzw. über dem Abstandhalterrahmen 4 in Richtung des Doppelpfeils H verschiebbar gelagert ist und letzteren zwischen sich und der mit einer der Traversen 3, 3' verbundenen Abstandhalterrahmen-Auflagevorrichtung 16 einspannt.

Zur genauen Positionierung und Festspannung der Sprossen bzw. des Sprossenkreuzes 13 dient eine Klemmbackenvorrichtung 17, die mit Hilfe eines Klemmbackenzylinders 30 in Richtung des Doppelpfeils L verfahrbar ist und zwischen sich das Sprossenkreuz einspannt. Der Klemmbackenzylinder 30 ist mit einer Greifereinheit 27 verbunden, die ihrerseits einen in bezug auf die Abstandhalterrahmen-Niederhaltevorrichtung 15 beweglichen Tastfinger 29 zur Abtastung der Oberkante des Abstandhalterrahmens 4 aufweist. Andererseits ist diese Greifereinheit 27 in bezug auf die Traverse 3, 3' des Montagerahmens 1 und einen an dieser befindlichen Tastfinger 28 bewegbar. Diese Bewegungsmöglichkeiten der Greifereinheit 27 sind durch Doppelpfeile K und J angedeutet. Zwecks Zentrierung ist die Greifereinheit 27 aber auch mit der Schraubereinheit 22 verbunden, wie durch die gestrichelte Linie 31 in Fig. 2 angedeutet.

Die identisch oder nahezu identisch aufgebauten Vorrichtungen 9, 10, 11, 12 arbeiten mit zu dem Montagerahmen 1 gehörenden Abstandhalter-Rahmenauflagevorrichtungen 16 zusammen, welche mit ebenfalls zu dem Montagerahmen gehörenden und auf ihm verfahrbar angeordneten Traversen 3, 3' fest verbunden sind, wie dies in Fig. 2 angedeutet ist. Die Rahmenauflagevorrichtungen 16 nehmen einen Abstandhalterrahmen 4 einer noch herzustellenden Isolierglasscheibe auf, an dessen Innenseite das Sprossengitter 13 befestigt werden soll.

Die Befestigung des Abstandhalterrahmens mit dem Sprossenkreuz 13, letzteres ist wie auch der Abstandhalterrahmen ein Hohlprofil und in Fig. 2 im Längsschnitt dargestellt, erfolgt mit Hilfe von Schraubereinheiten 22, die, wie oben ausgeführt, Bestandteil der steuerbaren Halterungs- und Montagevorrichtungen 9, 10, 11, 12 sind und als solche sowohl höhen- als auch seitenverstellbar auf Lagerschlitten 24 längs der Traversen des Montagerahmens verfahrbar sind, so daß diese Einheiten mit ihrem Kopf 32 auf die Außenseite des festgeklemmten und niedergehaltenen Abstandhalterrahmens 4 zwecks Anschraubens der Sprosse des Sprossengitters 13 gegen den Rahmen 4 ausrichtbar sind.

Die Schraubereinheit 22 ist zur Durchführung der obigen Operationen mit einer Führungsschiene 26 verbunden und auf einer längs dieser Schiene höhenverstellbaren Platte 23 längs- und querbeweglich gelagert. Die Längsbewegung der Schraubereinheit erfolgt in Richtung des Doppelpfeils F und damit auch die Längsbewegung der an der Spitze 32 dargestellten Schraube 33, die durch den Doppelpfeil G angedeutet ist.

Wie aus Fig. 1 ersichtlich, besteht der Montagerahmen 1 aus zwei parallelen, im wesentlichen horizontal angeordneten, festen Rahmenkörpern 5, 6 und zwei parallelen, diese beiden Rahmenkörper miteinander verbindenden und zu ihnen rechtwinklig verlaufenden Längskörpern 7, 8, während die Traversen 2, 2'; 3, 3' aus zwei auf den Rahmenkörpern 5, 6 gelagerten, aufrechten Traversenkörpern 2, 2' und zwei zu ihnen rechtwinklig angeordneten, auf den Längskörpern 7, 8 gelagerten und mit den aufrechten Traversenkörpern 2, 2' rechte Winkel einschließenden, querverlaufenden Traversenkörpern 3, 3' bestehen. Wenigstens einer der aufrecht gelagerten Traversenkörper 2, 2' ist auf den horizontalen Rahmenkörpern 5, 6 verschiebbar gelagert und wenigstens einer der querverlaufenden Traversenkörper 3, 3' ist auf den vertikalen bzw. im Winkel α zur Waagrechten geneigten Längskörpern 7, 8 verschiebbar gelagert. Auf diese Weise lassen sich durch entsprechendes Einstellen der Traversenkörper alle gewünschten Größen des Abstandhalterrahmens 4 bearbeiten und die Vorrichtungen 9, 10, 11, 12 an den ihnen zugeordneten Abstandhalterrahmenseiten in Richtung der Doppelpfeile A und B bezüglich der Befestigungsstellen des Sprossengitters 13 positionieren und justieren.

Wie ersichichtlich, ist der Montagerahmen 1 auf einem Bodenrahmen 18 angeordnet und zur Einstellung seines Neigungswinkels α mit wenigstens einer mit dem Bodenrahmen gelenkig verbundenen Strebe 20, 20' versehen. Der Bodenrahmen steht auf Füßen 21, die zur Einhaltung eines gewünschten Niveaus höhenjustierbar sein können. Gelenke 19 an den Verbindungsstellen zwischen Montagerahmen und Bodenrahmen ermöglichen die Verschwenkung des Montagerahmen 1 über der Waagrechten, wie durch den Doppelpfeil E in Fig. 1 angedeutet, in der Vertikalen.

Die Arbeitsweise der steuerbaren Halterungs- und Montagevorrichtungen 9, 10, 11, 12, die auch gleitend gelagerte Halterungsteile genannt werden, ist programmgesteuert und automatisiert, wobei die einzelnen Bewegungen mittels Schritt- und Steuerungsmotoren aber auch sonstigen bekannten pneumatischen und elektrischen Vorrichtungen ausgelöst und geführt werden, und zwar in der Weise, daß eine Vernetzung der Bewegungen der Schraubereinheiten 22, der Abstandhalterrahmen-Niederhaltevorrichtungen 15, der Klemmbackenvorrichtungen 17, der Greifereinheiten 27 sowie der mit den Traversen des Montagerahmens gekoppelten Abstandhalterrahmen-Auflagevorrichtungen 16 besteht. Auf diese Weise ist sichergestellt, daß vor dem Anschraubvorgang der Abstandhalterrahmen 4 und die in diesem zu befestigenden Sprossen bzw. das zu befestigende Sprossengitter 13 in die gewünschte Anschraubposition gebracht und dort bis zur Beendigung des Schraubvorganges arretiert werden. Die Bewegungsabläufe aller Einichtungen bzw. Halterungs- und Montagevorrichtungen 9, 10, 11, 12 können in Abhängigkeit von dem gewählten Bearbeitungsprogramm entweder gleichzeitig oder aufeinanderfolgend automatisch erfolgen.

Der Vorrichtung zur Montage von Sprossen insbesondere Sprossengittern in einem Rahmen, insbesondere Abstandhalterrahmen von Isolierglasscheiben, ist ein Montageverfahren zugeordnet, bei dem, ausgehend von der Positionierung eines Abstandhalterrahmens gewünschter Größe auf den Traversen des Montagerahmens und nach erfolgter Anbringung der Endstopfen aus Kunststoff in den Enden der Sprosse bzw. Sprossenstäbe des Gitters derart, daß diese Stopfen mit ihrem Endflansch an der Innenseite des Abstandhalterrahmens anliegen, diese Stopfen bzw. die auf ihnen festgeklemmten Sprossen mit Hilfe von gegen die Außenseite des Abstandhalterrahmens verfahrbaren Anschraub- oder Anschußeinrichtungen mittels von diesen gelieferter Schrauben bzw. Anschußklammern, die von außen durch den Hohlraum des Abstandprofils hindurch geschraubt bzw. geschossen werden, um die Sprossen bzw. Sprossenstäbe oder aus diesen bestehenden Sprossengitter an den gewünschten Stellen mit dem Abstandhalterprofil fest zu verbinden, befestigt werden.

Dabei ist davon auszugehen, daß vor dem Anschrauben bzw. Anschießen die Anschraub- oder Anschußvorrichtungen automatisch und programmgesteuert in bezug auf den Abstandhalterrahmen positioniert werden und die Sprossen, Sprossenstäbe oder das Sprossenkreuz mit Hilfe von Klemmbackenvorrichtungen am Abstandhalterrahmen zentriert und festgelegt werden. Diese Klemmbackenvorrichtungen werden mit Hilfe von Klemmbackenzylindern, wie bei 30 in Fig. 2 gezeigt, in Richtung des Doppelpfeils L eingestellt. Die Klemmbackenzylinder stehen dabei mit Greifereinheiten 27 in Wirkungsverbindung, die den auf den Abstandhalterrahmen-Auflagen 16 liegenden Abstandhalterrahmen 4 bezüglich seiner Position zu den Anschraub- oder Anschußvorrichtungen 14 abtasten. Da die Abtastbewegung jeder Greifereinheit mit der Bewegung der Traversenkörper koordiniert wird, auf dem die Anschraub- oder Anschußeinrichtungen angeordnet sind, ist eine präzise Einrichtung der Bearbeitungspositionen an dem Abstandhalterrahmen gewährleistet, wobei durch eine automatisierte Befestigungsschraubenzufuhr, angedeutet durch die schlauchförmige Einrichtung 25 in Fig. 2, sichergestellt wird, daß beim Auslösen des Schraubvorganges am Kopf der Schraubereinheit 22 auch eine Schraube 33 zur Verfügung steht.

Durch die Verwendung eines präzisen Führungssystems mit elektronischer Abtastung werden also permanent die Positionen der einzelnen Teile abgefragt und miteinander verglichen und eventuelle Maßabweichungen sofort korrigiert. Durch den Einsatz spezieller Drehmomentkupplungen und elektronischer Sensoren werden sowohl die Schraubvorgänge als auch die Einschraubtiefe überwacht, und fehlerhafte Schrauben werden dabei automatisch erkannt und ausgestoßen. In diesem Zusammenhang werden auch Magnetbandsysteme mit Abtastung eingesetzt, die eine Positionierungs- und Reproduktionsgenauigkeit im geforderten 1/10 mm Bereich gewährleisten und die vom Steuerprogramm überwacht werden.

Als wesentliche Vorteile der erfindungsgemäßen Vorrichtung sowie des zugehörigen Verfahrens können die Beseitigung aller durch menschliche Einflüsse begründeten Fehlerquellen und damit eine deutliche Reduzierung der Reklamationskosten genannt werden, aber auch eine Verkürzung der Montagezeit von früher durchschnittlich zwei Minuten auf jetzt ca. 15 bis 20 Sekunden pro Sprossengitter.

Des weiteren wird durch die Schraubverbindungen ein wesentlich stabileres System geschaffen, das beim Handling der Abstandhalterrahmen und in bezug auf die Rahmendichtigkeit erhebliche Vorteile bietet. Dabei ist die nahezu vertikale Arbeitsebene der gesamten Produktion dem Isolierglasherstellungsprozeß angepaßt. In diesem Zusammenhang wird auch der Platzbedarf solcher Montagevorrichtungen wesentlich reduziert, und es ergeben sich darüber hinaus ergonomische Vorteile, die bisherige gesundheitliche Beeinträchtigungen der arbeitenden Personen ausschließen.

## Patentansprüche

1. Viereckiger, rechtwinkliger Montagerahmen zur Montage von Sprossen und Sprossengittern in einem Abstandhalterrahmen von Isolierglasscheiben, mit einer Einrichtung zur maßgenauen Positionierung der Sprossen bzw. des Sprossengitters in dem Abstandhalterrahmen sowie zu ihrer Verbindung mit dem Abstandhalterrahmen, **dadurch gekennzeichnet, dass** der Montagerahmen (1) in einem Winkel zwischen 0 und 90° zur Vertikalen neigbar ist und aus zwei parallelen, im wesentlichen horizontal angeordneten, festen Rahmenköpern (5, 6) sowie zwei parallelen, die beiden Rahmenkörper (5, 6) miteinander verbindenden und zu ihnen rechtwinklig verlaufenden Längskörpern (7, 8) und zur Aufnahme von auf dem Montagerahmen beweglich gelagerten Traversenkörpern (2, 2'; 3, 3') bestehend, aus zwei auf den Rahmenköpern (5, 6) gelagerten, aufrechten Traversenkörpern (2, 2') und zwei zu ihnen rechtwinklig angeordneten, auf den Längskörpern (7, 8) gelagerten und mit den aufrechten Traversenkörpern (2, 2') rechte Winkel einschließenden, quer verlaufenden Traversenkörpern (3, 3') zur Halterung und Bearbeitung von Abstandhalterrahmen (4) unterschiedlicher Größe und zugehöriger Sprossen bzw. Sprossengitter (13).

2. Montagerahmen nach Anspruch 1, **dadurch gekennzeichnet, dass** wenigstens einer der aufrecht gelagerten Traversenkörper (2, 2') verschiebbar gelagert ist und dass wenigstens einer der quer verlaufenden Traversenkörper (3, 3') verschiebbar gelagert ist.

3. Montagerahmen nach Anspruch 1 oder 2, **dadurch gekennzeichnet, dass** der Montagerahmen (1) auf einem Bodenrahmen (18) angeordnet ist und zur Einstellung seines Neigungswinkels durch wenigstens eine mit dem Bodenrahmen (18) gelenkig verbundene Strebe (20, 20') verbunden ist.

4. Montagerahmen nach Anspruch 3, **dadurch gekennzeichnet, dass** der Bodenrahmen (18) auf Füßen (21) steht, deren Höhe einstellbar ist.

5. Montagerahmen nach einem der Ansprüche 1 - 4, **dadurch gekennzeichnet, dass** die beiden quer verlaufenden Traversenkörper (3, 3') eine obere und eine untere Traverse bilden und oberhalb oder unterhalb der rechtwinklig zu ihnen verlaufenden Traversenkörper (2, 2') angeordnet sind, die eine linke Traverse (2) und eine rechte Traverse (2') bilden.

6. Montagerahmen nach einem der Ansprüche 1-5, **dadurch gekennzeichnet, dass** die Traversenkörper (2, 2'; 3, 3') mit gleitbar gelagerten Halterungsteilen (9, 10, 11, 12) zur Positionierung und Zentrierung der Abstandhalter (4) unterschiedlicher Größe sowie der diesen zugeordneten Sprossen bzw. Sprossengitters (13) versehen sind.

7. Montagerahmen nach einem der Ansprüche 1 - 6, **dadurch gekennzeichnet, dass** die Traversenkörper (2, 2'; 3, 3') mit in bezug auf die Abstandhalterrahmen (4) und Sprossen bzw. Sprossengitter (13) verfahrbaren Anschraubeinrichtungen und/oder Anschussvorrichtungen (14) versehen sind, mit denen die Sprossen bzw. Sprossengitter (13) an den Abstandhalterrahmen (4) mittels Schrauben, Nägeln oder Klammern befestigbar sind.

8. Montagerahmen nach Anspruch 7, **dadurch gekennzeichnet, dass** sowohl die Traversenkörper (2, 2'; 3, 3') als auch die gleitend gelagerten Halterungsteile (9, 10, 11, 12) und die Anschraub- und/oder Anschusseinrichtungen (14) bezüglich der jeweiligen Abstandshalterrahmengröße und der Position der in diesen einzubauenden Sprossen bzw. Sprossengitter (13) durch Steuereinrichtungen gleichzeitig oder aufeinander folgend automatisch verstellbar sind.

9. Montagerahmen nach einem der Ansprüche 6-8, **dadurch gekennzeichnet, dass** die Anschraub- und/oder Anschusseinrichtungen (14) selbständig arbeitende, einstellbare Einheiten sind, zu denen wenigstens eine Schraubvorrichtung bzw. Anschussvorrichtung zum Einschrauben bzw. Anschießen von beispielsweise SpaxSchrauben, und eine verfahrbare Abstandhalter-Niederhalter-Vorrichtung (15) für die anzuschraubende bzw. anzuschießende Sprosse bzw. das anzuschraubende bzw. anzuschießende Sprossengitter (13) gehören, sowie eine Sprossen- und Abstandhalterauflage (16) zur Vorpositionierung des Sprossenendes in bezug auf die Innenfläche des Abstandhalterprofils (4).

10. Montagerahmen nach Anspruch 9, **dadurch gekennzeichnet, dass** die Abstandhalter-Niederhalter-Vorrichtung (15) mit einer Klemmbackenvorrichtung (17) zum Festklemmen der Sprosse bzw. des Sprossengitters (13) in der Schraubbefestigungsposition bzw. Anschussposition in bezug auf den Abstandhalterrahmen (4) zusammenwirkt, durch welche Klemmbackenvorrichtung (17) die Sprosse bzw. das Sprossengitter (13) in Längsrichtung der Traversenkörper (2, 2'; 3, 3') zumindest während des Anschraub- bzw. Anschießvorganges festklemmbar ist.

11. Montagerahmen nach Anspruch 9 oder 10, **dadurch gekennzeichnet, dass** die Niederhalter-Abstandhalter-Vorrichtung (15) auch zur Zentrierung der Sprosse bzw. des Sprossengitters (13) in bezug auf die Anschraub- oder Anschusseinrichtung (14) dient.

12. Verfahren zur Montage von Sprossen bzw. Sprossengittern in einem Abstandhalterrahmen von Isolierglasscheiben mit einem Montagerahmen gemäß den Merkmalen nach einem oder mehreren der Ansprüche 1-11, wobei die Enden der Sprosse bzw. der Sprossenstäbe des Sprossengitters mit einem in sie einsteckbaren Stopfen versehen werden, der an der Innenseite des Abstandhalterrahmens anliegt, **dadurch gekennzeichnet, dass** der Stopfen bzw. die auf ihm festgeklemmte Sprosse mit Hilfe einer gegen die Außenseite des Abstandhalterrahmens verfahrbaren Anschraub- oder Anschusseinrichtung mittels einer von dieser gelieferten Schraube bzw. Anschussklammer, die von außen durch das Abstandsprofil hindurch geschraubt bzw. hindurch geschossen wird, an dem Abstandshafterprofil befestigt wird.

13. Verfahren nach Anspruch 12, **dadurch gekennzeichnet, dass** die Sprosse oder das Sprossenkreuz mit Hilfe einer Klemmbackenvorrichtung am Abstandhalterrahmen festgelegt wird, welche mit Hilfe eines Klemmbackenzylinders eingestellt wird, der mit einem Greifergrundkörper in fester Verbindung steht, welcher den auf einer Abstandhalterrahmenauflage liegenden Abstandhalter bezüglich seiner Position zu der Anschraub- oder Anschussvorrichtung abtastet.

14. Verfahren nach Anspruch 12 oder 13, **dadurch gekennzeichnet, dass** die Schrauben oder Nägel der Anschraub- bzw. Anschusseinrichtung letzterer automatisch über eine Druckluftschlauchverbindung zugeführt werden.

## Claims

1. Four-cornered, rectangular mounting frame for installing muntin bars and muntin gratings into a spacer frame of an insulated glass window, comprising a device for realizing an accurate graded positioning of the muntin bars or the muntin grating within the spacer frame and also for their junction to the spacer frame,
**characterized in that**
the mounting frame (1) is inclined in an angle between 0 and 90 degrees with respect to the vertical plane and comprises two parallel, particularly horizontally arranged fixed frame bodies (5, 6) and two parallel side bodies (7, 8) rectangular to the two frame bodies (5, 6) and connecting the latter ones, for mounting tie-bar to bodies (2, 2'; 3, 3') movably supported by the mounting frame, said tie-bar bodies comprising two upstanding tie-bar bodies (2, 2') which are supported by the frame bodies (5, 6), and two transverse tie-bar bodies (3, 3') positioned rectangularly to the upstanding tie-bar bodies (2, 2'), supported by the side bodies (7, 8) and encompassing right angles with the upstanding tie-bar bodies (2, 2'), for fixing and machining spacer frames (4) of different sizes together with respective muntin bars or muntin gratings (13).

2. Mounting frame according to claim 1, **characterized in that** at least one of the upstanding tie-bar bodies (2, 2') is movably supported and that at least one of the transverse tie-bar bodies (3, 3') is movably supported.

3. Mounting frame according to claim 1 or 2, **characterized in that** the mounting frame (1) is arranged on a basis frame (18) and that the mounting frame is provided with at least one frame stretcher (20, 20') pivotally connected with the basis frame (18) so that the mounting frame can be adjusted with respect to its angle of inclination.

4. Mounting frame according to claim 3, **characterized in that** the basis frame (18) stands upon footings (21), the length of which is adjustable.

5. Mounting frame according to one of claims 1 to 4, **characterized in that** the two transverse tie-bar bodies (3, 3') form an upper and a lower tie-bar and are arranged above or beneath said tie-bar bodies (2, 2') which are positioned rectangularly thereto and which form a left hand side and a right hand side tie-bar (2, 2'), respectively.

6. Mounting frame according to one of claims 1 to 5, **characterized in that** the tie-bar bodies (2, 2'; 3, 3') are provided with movably supported fixing devices (9, 10, 11, 12) for enabling the spacer frames (4) having different sizes to be positioned and centered along with the respective muntin bars or muntin gratings (13).

7. Mounting frame according to one of claims 1 to 6, **characterized in that** the tie-bar bodies (2, 2'; 3, 3') are provided with screwing apparatuses and/or shooting devices (14) being movably supported relative to the spacer frame (4) and the muntin bars or the muntin grating (13), by means of which the muntin bars or the muntin gratings (13) are fixed to the spacer frame (4) by means of screws, nails or clamps.

8. Mounting frame according to claim 7, **characterized in that** by means of a controlling unit, both the tie-bar bodies (2, 2'; 3, 3') as well as the movably supported fixing devices (9, 10, 11, 12) and the screwing apparatuses and/or the shooting devices (14) can be automatically adjusted with respect to the respective size of the spacer frame and the position of the respective muntin bars or muntin gratings (13) to be installed into said frame, wherein said adjustments can be performed simultaneously or successively.

9. Mounting frame according to one of claims 6 to 8, **characterized in that** the screwing apparatuses and/or the shooting devices (14) are provided as an independently working and adjustable unit comprising at least a device for screwing or shooting so-called "Spaxscrews" and a movably carried distance positioning supporting device (15) for the muntin bar or the muntin grating (13) to be screwed or shot, and a positioning laying-on device (16) for the muntin bars and the spacer frame to be able to preposition an end of the muntin bar relative to the inner surface of the spacer frame profile (4).

10. Mounting frame according to claim 9, **characterized in that** the distance positioning supporting device (15) is engaged with a gripping jaw device (17) for fixedly gripping the muntin bar or the muntin grating (13) in a position in which it is to be screwed or shot with respect to the spacer frame (4), by means of which gripping jaw device (17) the muntin bar or the muntin grating (13) is gripped at least during the screwing or shooting process with respect to the longitudinal direction of the tie-bar bodies (2, 2'; 3, 3').

11. Mounting frame according to claim 9 or 10, **characterized in that** the distance positioning supporting device (15) also serves for centering the muntin bar or the muntin grating (13) relative to the screwing apparatus or the shooting device (14).

12. Method for installing muntin bars or muntin gratings into a spacer frame of an insulated glass window by using a mounting frame according to anyone of claims 1 to 11, wherein the ends of the muntin bar or the muntin bars of the muntin grating are provided with a terminal plug inserted therein, said plug abutting against the inner side of the spacer frame, **characterized in that** said plug or the muntin bar fixed thereon is fixed to the spacer frame profile by a screw or shooting clamp screwed or shot through the profile of the spacer frame from the outside thereof, which screws or shooting clamps are provided by means of a screwing apparatus or a shooting device movably supported relative to the outside of the spacer frame.

13. Method according to claim 12, **characterized in that** the muntin bar or the muntin cross is fixed to the spacer frame by means of a gripping jaw device which may be adjusted by means of a gripping jaw cylinder which in turn is fixedly connected to a claw unit, said claw unit scanning the spacer frame supported by the positioning laying-on device for the frame with respect to a position of the spacer frame relative to the screwing apparatus or the shooting device.

14. Method according to claim 12 or 13, **characterized in that** said screws or nails are automatically supplied to the screwing apparatus or the shooting device by means of a compressed-air hose connection.

## Revendications

1. Cadre d'assemblage quadrangulaire à angles droits pour monter des meneaux et des croisillons dans un cadre écarteur de vitres en verre isolant, comportant un dispositif pour le positionnement à dimensions exactes des meneaux ou des croisillons dans le cadre écarteur ainsi que pour leur jonction avec le cadre écarteur, **caractérisé en ce que** le cadre d'assemblage (1) est inclinable sous un angle compris entre 0 et 90° par rapport à la verticale et est constitué par deux corps de cadre fixes (5, 6) parallèles agencés sensiblement horizontalement ainsi que par deux corps longitudinaux (7, 8) reliant les corps de cadre (5, 6) entre eux et s'étendant à angle droit par rapport à ceux-ci, et sert à recevoir des corps de traverse (2, 2' ; 3, 3') montés mobiles sur le cadre d'assemblage, constitués par deux corps de traverse (2, 2') debout montés sur les corps de cadre (5, 6), et par deux corps de traverse (3, 3') agencés à angle droit par rapport à ceux-ci, montés sur les corps longitudinaux (7, 8) et définissant des angles droits avec les corps de traverse debout (2, 2') et s'étendant transversalement pour retenir et oeuvrer des cadres écarteurs (4) de tailles différentes et les meneaux ou croisillons (13) associés.

2. Cadre d'assemblage selon la revendication 1, **caractérisé en ce que** l'un au moins des corps de traverse (2, 2') montés debout est monté mobile en translation et **en ce que** l'un au moins des corps de traverse (3, 3') s'étendant transversalement est monté mobile en translation.

3. Cadre d'assemblage selon l'une ou l'autre des revendications 1 et 2, **caractérisé en ce que** le cadre d'assemblage (1) est agencé sur un cadre de fond (18) et pour régler son angle d'inclinaison il est relié par au moins une entretoise (20, 20') reliée en articulation au cadre de fond (18).

4. Cadre d'assemblage selon la revendication 3, **caractérisé en ce que** le cadre de fond (18) est dressé sur des pieds (21) dont la hauteur est réglable.

5. Cadre d'assemblage selon l'une des revendications 1 à 4, **caractérisé en ce que** les deux corps de traverse (3, 3') s'étendant transversalement forme une traverse supérieure et une traverse inférieure et sont agencés au-dessus ou au-dessous des corps de traverse (2, 2') s'étendant à angle droit par rapport à ceux-ci, qui forment une traverse de gauche (2) et une traverse de droite (2').

6. Cadre d'assemblage selon l'une des revendications 1 à 5, **caractérisé en ce que** les corps de traverse (2, 2' ; 3, 3') sont pourvus de pièces de montage (9, 10, 11, 12) montées mobiles en coulissement pour positionner et centrer les éléments écarteurs (4) de différentes tailles ainsi que les meneaux ou croisillons (13) associés à ceux-ci.

7. Cadre d'assemblage selon l'une des revendications 1 à 6, **caractérisé en ce que** les corps de traverse (2, 2' ; 3, 3') sont pourvus de dispositifs de vissage et/ou de dispositifs d'attachement (14) mobiles par rapport aux cadres écarteurs (4) et aux meneaux ou croisillons (13), au moyen desquels les meneaux ou croisillons (13) sont susceptibles d'être fixés sur les cadres écarteurs (4) au moyen de vis, de clous ou d'agrafes.

8. Cadre d'assemblage selon la revendication 7, **caractérisé en ce qu'**aussi bien les corps de traverse (2, 2' ; 3, 3') que les pièces de montage (9, 10, 11, 12) montées mobiles en coulissement et les dispositifs de vissage et/ou d'attachement (14) sont réglables automatiquement simultanément ou successivement par rapport à la taille respective du cadre écarteur et à la position des meneaux ou croisillons (13) à monter dans celui-ci, au moyen de dispositifs de commande.

9. Cadre d'assemblage selon l'une des revendications 6 à 8, **caractérisé en ce que** les dispositifs de vissage et/ou d'attachement (14) sont des unités fonctionnant de façon autonome et réglables auxquelles appartiennent au moins un dispositif de vissage ou dispositif d'attachement pour visser ou attacher par exemple des vis dites Spax, et un dispositif écarteur de maintien vers le bas (15) pour le meneau à visser ou à attacher ou pour le croisillon (13) à visser ou à attacher, ainsi qu'un support de meneau et d'élément écarteur (16) pour le pré-positionnement de l'extrémité du meneau par rapport à la surface intérieure du profilé écarteur (4).

10. Cadre d'assemblage selon la revendication 9, **caractérisé en ce que** le dispositif écarteur de maintien vers le bas (15) coopère avec un dispositif à mâchoires de serrage (17) pour serrer le meneau ou le croisillon (13) dans la position de vissage ou d'attachement par rapport au cadre écarteur (4), dispositif à mâchoires de serrage (17) par lequel le meneau ou le croisillon (13) est susceptible d'être serré en direction longitudinale des corps de traverse (2, 2' ; 3, 3') au moins pendant l'opération de vissage ou d'attachement.

11. Cadre d'assemblage selon l'une ou l'autre des revendications 9 et 10, **caractérisé en ce que** le dispositif écarteur de maintien vers le bas (15) sert également à centrer le meneau ou le croisillon (13) par rapport au dispositif de vissage ou d'attachement (14).

12. Procédé pour monter des meneaux ou des croisillons dans un cadre écarteur de vitres en verre isolant au moyen d'un cadre d'assemblage selon les caractéristiques de l'une ou plusieurs des revendications 1 à 11, dans lequel les extrémités du meneau ou des barreaux du croisillon sont pourvues d'un bouchon qui est enfichable dans celles-ci et qui prend appui contre le côté intérieur du cadre écarteur, **caractérisé en ce que** le bouchon ou le meneau serré sur celui-ci est fixé sur le profilé écarteur à l'aide d'un dispositif de vissage ou d'attachement mobile contre le côté extérieur du cadre écarteur au moyen d'une vis ou d'une agrafe d'attachement fournie par ledit dispositif, laquelle est vissée ou attachée depuis l'extérieur à travers le profilé écarteur.

13. Procédé selon la revendication 12, **caractérisé en ce que** le meneau ou le croisillon est fixé sur le cadre écarteur à l'aide d'un dispositif à mâchoires de serrage qui est réglé à l'aide d'un cylindre de mâchoire de serrage qui est en liaison ferme avec un corps de base de préhension qui palpe un élément écarteur, situé sur un support de cadre écarteur, quant à sa position par rapport au dispositif de vissage ou d'attachement.

14. Procédé selon l'une ou l'autre des revendications 12 et 13, **caractérisé en ce que** les vis ou clous du dispositif de vissage ou d'attachement sont amenés à celui-ci automatiquement via une jonction à tuyau à air comprimé.
